# EUROPÄISCHE PATENTSCHRIFT

(11) **EP 4 200 041 B1**
(45) Veröffentlichungstag und Bekanntmachung des Hinweises auf die Patenterteilung: **14.02.2024**
(21) Anmeldenummer: 21746343.9
(22) Anmeldetag: 05.07.2021
(51) Int. Cl.: A63B 69/12, A63B 69/00, F04D 13/08

(54) **PUMPENZELLE FÜR MOBILE SURFANLAGE MIT RADIALPUMPE UND DIFFUSOR**
PUMP UNIT FOR MOBILE SURF DEVICE WITH A CENTRIFUGAL PUMP AND A DIFFUSER
UNITÉ DE POMPE POUR ÉQUIPEMENT DE SURF MOBILE AVEC UNE POMPE CENTRIFUGE ET UN DIFFUSEUR

(43) Veröffentlichungstag der Anmeldung: 28.06.2023
(73) Patentinhaber: Trefz, Thilo, 22299 Hamburg (DE)
(72) Erfinder: Trefz, Thilo, 22299 Hamburg (DE)
(74) Vertreter: Witte, Weller & Partner Patentanwälte mbB
(86) Internationale Anmeldenummer: PCT/EP2021/068465
(87) Internationale Veröffentlichungsnummer: WO 2023/280375

(56) Entgegenhaltungen:
- WO-A1-2005/066436
- WO-A1-2014/131749
- WO-A1-2021/051092
- CN-A- 1 303 722
- DE-A1- 2 319 902
- DE-A1- 2 837 391

## Beschreibung

Die vorliegende Offenbarung betrifft eine Pumpenzelle für eine nahezu ubiquitär einsetzbare, insbesondere mobile (d.h. transportable), Surfanlage zur Erzeugung einer surfbaren stehenden Welle (Simulator für Wellenwassersport, wie z.B. Wellenreiten, Bodyboarding, etc.) sowie eine entsprechende Surfanlage. Des Weiteren betrifft die Offenbarung die Verwendung einer speziellen Pumpe in einer Surfanlage.

Eine derartige Anlage wird nachfolgend auch kurz "Surfanlage" oder nur "Anlage" genannt werden. Die Anlage ist modular aufgebaut. Die Module umfassen aufblasbare Elemente. Die Module sind eingerichtet, (vorzugsweise möglichst gewichtsparend) in Lastkraftwagen und/oder Fracht-Containern verstaut zu werden, um die Anlage von einem (Veranstaltungs-) Ort zu einem anderen Ort zu transportieren.

Grundsätzlich gibt es zwei verschiedene Typen von herkömmlichen Surfanlagen, nämlich mobile Anlagen und stationäre Anlagen.

Stationäre Anlagen sind immobil, d.h. sie befinden sich immer an einem (einzigen) Ort und sind dort fest installiert. Stationäre Anlagen weisen meist ein betoniertes (Wasser-) Becken auf, das als Wasserreservoir dient. Eine surfbare Fläche, über die ein Wasserfilm bzw. eine surfbare Wasserschicht geleitet bzw. geströmt wird und auf der ein Benutzer Surfmanöver ausführen kann, ist meist ebenfalls betoniert oder kann aus vorgeformten Glasfasermattenabschnitten zusammengesetzt werden. Die Herstellung der surfbaren Fläche, d.h. des entsprechenden Untergrunds ist aufwändig und kostspielig. Die Herstellung der Fläche aus Beton erfolgt manuell und muss von versierten Arbeitern ausgeführt werden, die in der Lage sind, die gewünschte Kontur des Untergrunds zu formen. Kleinste Unebenheiten in der Fläche können die darüber strömende Wasserschicht negativ beeinflussen.

Die US 2005/0148398 A1 schlägt eine stationär (z.B. in einem Wasserpark) verbaute Anlage vor, bei der die surfbare Fläche durch eine trampolinartig aufgespannte Membrane realisiert wird, die seitlich an ein Gestell der Anlage, das im oder auf dem Wasserbecken fixiert ist, gekoppelt ist und die stromabwärts gegenüber der Horizontalen (progressiv) ansteigend ausgerichtet ist. Das Gestell (vgl. Fig. 1 der US` 398 A1) bildet einen äußeren Rahmen, der die Membrane seitlich, d.h. links und rechts zur Strömungsrichtung der Wasserschicht, umgibt und trägt. Das Gestell weist quer zur Strömungsrichtung orientierte Spannholme auf, die unterhalb von und seitlich zur Membrane angeordnet sind (vgl. Fig.4A der US` 398 A1) und die sich über die gesamte Breite der Membrane (und darüber hinaus) erstrecken. Die Spannholme sind mit seitlichen Rahmenelementen, die sich parallel zur Strömungsrichtung (d.h. entlang der Längsrichtung) erstrecken, verbunden. Über hydraulisch beaufschlagte Aktuatoren (nicht gezeigt) können die Spannholme quer zur Strömungsrichtung seitlich nach außen gedrückt werden, um die Membrane in dieser Querrichtung zu spannen.

Vorteile einer Membrane sind allgemein darin zu sehen, dass i.) über die Spannung eine ausreichende, gewünschte Steifigkeit der surfbaren Fläche erreicht wird, die die darüber strömende Wasserschicht und den Surfer gleichzeitig trägt, dass ii.) eine ausreichende Nachgiebigkeit in der vertikalen Richtung vorgesehen wird, wenn der Surfer stürzt, und bei der US` 398 A1 im Speziellen darin, dass iii.) die Spannung der Membrane durch eine entsprechende Beaufschlagung der Aktuatoren aktiv angepasst werden kann, um unterschiedliche Surfbedingungen zu simulieren (z.B. um sich an das Gewicht des Surfers anzupassen).

Außerdem ist die Verwendung von Luftkissen und Schaumstoffstützelementen dergleichen bekannt, um die Form bzw. Gestalt der Membrane - und somit die Größe und Gestalt der darüber strömenden Wasserschicht - zu beeinflussen.

Die US` 398 A1 setzt Axialpumpen ein, um die strömende Wasserschicht mit der zum Surfen erforderlichen Austrittsgeschwindigkeit (m/s) und Wassermenge (m³/h) zu erzeugen. Die Axialpumpen können stehend (vgl. Fig. 2A der US` 398 A1) oder liegend (vgl. Fig. 2B der US` 398 A1) installiert werden. In beiden Fällen wird ein sehr tiefes und großes Wasserbecken benötigt, um die Pumpen für einen sicheren Betrieb ausreichend tief zu versenken. Es wird eine große Wassermenge benötigt, insbesondere um das Ansaugen von Luft während des Betriebs der Pumpen sicher zu verhindern. Die Pumpen müssen wegen ihrer Größe und Installationstiefe von Tauchern gewartet werden. Die Pumpen müssen mit sehr hohen Drehzahlen (> 2500 U/min) betrieben werden, um die für den Surf erforderliche Wasseraustrittsgeschwindigkeit und -menge zu gewährleisten, was zu einem höheren Lärmausstoß und Schallemissionen in höheren Frequenzbereichen - (schrilles Turbinengeräusch führt), was das Erlebnis des Surfens als Natursport negativ beeinträchtigt.

Mobile portable (d.h. insbesondere transportfähige) Anlagen sind exemplarisch in den Dokumenten US 2017 / 0 136 373 A1 und US 10 501 953 B2 beschrieben. Nachfolgend wird die US` 373 A1 näher betrachtet.

Die US` 373 A1 zeigt eine Anlage mit einem aufblasbaren Basiselement (vgl. Fig. 4C der US` 373 A1), bei dem eine einseitig offene, U-förmige Grundstruktur stirnseitig an eine Pumpenanordnung (vgl. Fig. 3A, 3B und 5C der US` 373 A1) zur Erzeugung des Wasserstrahls gekoppelt wird. Die Pumpe ist im Betrieb horizontal liegend installiert. Auf dem Boden der Grundstruktur sind eine Vielzahl von identisch ausgebildeten, zylindrischen Stützkörpern rasterförmig angeordnet, um einen keilförmigen Stützkörper und einen quaderförmigen Stützkörper zu tragen, die die Surffläche definieren. Die zylindrischen Stützkörper sind innerhalb eines Wasserreservoirs positioniert. Die zylindrischen Stützkörper sind über einen gitterförmigen Rohrrahmen miteinander verbunden. Der keilförmige Stützkörpers und der quaderförmige Stützkörper sind aufblasbar und liegen oben auf der Vielzahl der zylindrischen Stützkörper auf. Der keilförmige Stützkörper grenzt in der Strömungsrichtung unmittelbar an die Pumpenanordnung an und stützt die surfbare Fläche von unten ab. Der quaderförmige Stützkörper grenzt stromabwärts an den keilförmigen Körper und dient als Drainageelement zur (vertikalen) Rückführung des Wassers ins Reservoir, nachdem die Wasserströmung über den Keil geströmt wurde. Die Pumpenanordnung erstreckt sich nicht über die gesamte Breite der surfbaren Fläche, sondern weist außen seitliche Bereiche auf, wo zurückfließendes Wasser ebenfalls dem Wasserreservoir zugeführt werden kann.

Die Ausgestaltung der Membrane, die über dem keilförmigen Körper und dem quaderförmigen Körper angeordnet ist, ist in der US` 373 A1 nicht näher beschrieben. Eine Befestigung der Membrane an der Grundstruktur wird nicht näher beschrieben. Ferner wird nicht beschrieben, wie man die mobile Anlage auf unterschiedlich beschaffenen Untergründen so errichtet, dass die Wasserströmung auf der surfbaren Fläche in ihrer Breitenrichtung möglichst gleichmäßig ist. Die US` 373 A1 geht davon aus, dass die Fläche des Untergrunds eben und horizontal orientiert ist. Dies bedeutet idealerweise, dass die Untergrundfläche mit einer Niveaufläche (Horizontalfläche) des Schwerkraftfelds der Erde übereinstimmt.

Die DE 23 19 902 A1 betrifft gemäß ihrer Einleitung eine Umwälzeinrichtung für Schwimmbäder zur Erzeugung einer Wasserströmung im Schwimmbecken mit einem zwischen einer Ansaugöffnung und einer Umwälzpumpe befindlichen Saugbereich und einem zwischen der Umwälzpumpe und einer Strahldüse befindlichen Druckbereich. Mit einer Umwälzeinrichtung dieser Art wird gewöhnlich eine Oberflächenströmung im Schwimmbadwasser erzeugt, gegen die die Schwimmer etwa zu Trainingszwecken anschwimmen können.

Die WO 2005/ 066 436 A1 betrifft gemäß ihrer Zusammenfassung eine Vorrichtung zum Erzeugen einer Gegenströmung in einem Wasserkörper, der in einem Reservoir enthalten ist, wobei die Vorrichtung umfasst: einen Strömungsweg mit einem Einlass zum Abziehen von Wasser aus dem Wasserkörper, und einen Ablauf zum Zurückführen des durch den Zulauf angesaugten Wassers zum Reservoir in Form des Gegenstroms, gegen den ein Schwimmer schwimmen kann; und Wasserantriebsmittel zum Erzeugen einer Wasserströmung entlang des Strömungswegs von dem Einlass zu dem Auslass; wobei die Anordnung darin besteht, dass die Gegenströmung eine anfängliche Breite hat, die kleiner ist als die Breite des Reservoirs und seitlich vom Schwimmer weg in einer Weise divergiert, wodurch die Divergenz im Wesentlichen ungehindert ist, wodurch die Geschwindigkeit der Wasser relativ schnell stromabwärts abnimmt, wodurch der Schwimmer seine oder ihre Schwimmgeschwindigkeit über einen beträchtlichen Bereich variieren kann, ohne dass sich seine oder ihre Entfernung vom Abfluss um mehr als ein paar Meter ändert.

Die WO 2021/ 051 092 A1 betrifft gemäß ihrer Zusammenfassung Systeme und Verfahren, die ein aufblasbares schwimmendes Wasserattraktionssystem zum Erzeugen einer Welle umfassen. Beispielhafte Ausführungsformen beinhalten auch ein Leistungs- und Düsenmodul zur Verwendung mit einem Wasserattraktionssystem.

Die DE 28 37 391 A1 betrifft gemäß ihrer Zusammenfassung ein Verfahren zum Erlernen von Wasserski, ohne dass ein Motorboot und eine große Wasserfläche erforderlich sind. Stattdessen wird ein relativ kleines Becken verwendet. Ein Ende des Beckens hat eine Reihe von Düsen, die mit einer Pumpe verbunden sind, die Wasser vom gegenüberliegenden Ende ansaugt und so einen konstanten Wasserfluss von einem Ende des Beckens zum anderen aufrechterhält. Der Schüler steht auf den Skiern und hält sich an einem Seil fest, das an einem Pfosten befestigt ist, und der Wasserfluss simuliert die Bewegung eines Motorboots.

Es ist eine Aufgabe der Erfindung, eine Pumpenzelle für eine ubiquitär einsetzbare Surfanlage vorzusehen, die eine surfbare Wasserströmung mit verbesserten Eigenschaft und mit weniger Aufwand bereitstellt.

Insbesondere soll eine genormte, günstige und durch die Praxis bereits geprüfte Pumpe in einer (mobilen) Surfanlage eingesetzt werden.

Vorzugsweise soll weniger Lärm bei der Erzeugung der Welle entstehen.

Die simulierte Welle soll insbesondere mit einer Strömungsgeschwindigkeit erzeugt werden, die einer Fortbewegungsgeschwindigkeit einer echten, normalerweise von einem Surfer gerittenen Welle (15-30 km/h) so nahe wie möglich kommt, d.h. die Geschwindigkeit sollte kleiner oder gleich 30 km/h sein.

Diese Aufgabe wird gelöst durch eine Pumpenzelle für eine (mobile) Surfanlagegemäß Anspruch 1.

Die Entwickler haben erkannt, dass der Einsatz einer kommerziell erhältlichen Radialpumpe zum Einsatz in einer mobilen Surfanlage von großem Vorteil ist. Die entsprechenden Pumpen sind günstig und bereits in der Praxis erprobt. Die Pumpen müssen lediglich liegend betrieben werden, was der Anforderung entgegenkommt, möglichst wenig Wasser im Becken der Surfanlage speichern zu müssen.

Die Radialpumpen arbeiten mit Drehzahlen, die einen niedrigen Geräuschpegel verursachen. Hierunter ist die Senkung des Schalldruckes und insbesondere eine Verlagerung in einen tieftonigen Frequenzbereich durch eine langsamere Umdrehungszahl der Pumpe zu verstehen.

Die Radialpumpen erzeugen zusammen mit dem Diffusor eine surfbare Wasserströmung, die mit einer Geschwindigkeit von kleiner oder gleich 30 km/h strömt und dennoch surfbar ist.

Die Wasserströmung tritt ohne Verwirbelungen aus dem Diffusor aus, anders als bei Axialpumpen.

Die Radialpumpe lässt sich in ein kompaktes und insbesondere transportables Gestell verbauen, dass in einer Breitenrichtung direkt benachbart zu einem weiteren Gestell anordenbar ist, um eine breitere Welle zu erzeugen. Die Ausrichtung der Wasserströmung wird durch bloßes Positionieren einer zweiten Pumpenzelle an einer ersten Pumpenzelle erzielt.

Die Pumpe weist ein Pumpengehäuse auf, das, wenn die Pumpenzelle in der Surfanlage verwendet wird, eine vertikal orientierte Eintrittsöffnung aufweist, wobei die Austrittsöffnung horizontal orientiert ist.

Insbesondere weist die Pumpe ferner einen Motor auf, der, wenn die Pumpenzelle in der Surfanlage verwendet wird, außerhalb eines Wasserreservoirs positioniert ist und der eine Antriebswelle aufweist, die vertikal orientiert ist.

Die Füllhöhe des Reservoirs kann minimiert werden, da sich die Füllhöhe nach Berücksichtigung einer maximalen Eintauchtiefe der Ansaugung (sodass die Pumpe sich nicht am Reservoirboden festsaugt) aus der maximalen Höhe des Pumpengehäuses ergibt, welches für eine ordnungsgemäße Funktion vollständig mit Wasser gefüllt sein muss. Es ergibt sich vorzugsweise eine Füllhöhe von 40 cm und daraus resultierend entsprechend geringe Flächenlasten, die mit den häufigsten Bauvorschriften korrelieren. Dies bedeutet, dass die Surfanlage vielfältiger einsetzbar ist, z.B. auch in einem Parkhaus.

Der Motor ist von oben oberhalb des Wasser frei zugänglich und kann gut gewartet werden. Die Antriebswelle ist bereits parallel zur Welle des Pumpenrads orientiert, so dass eine komplexe Wellenkupplung entfällt.

Insbesondere weist das Pumpengestell auf: eine Grundplatte; eine Montageplatte, die, vorzugsweise über höhenverstellbare Füße, beabstandet zur Grundplatte angeordnet ist, um einen Ansaugbereich für die Pumpe zu bilden, und die mit der Pumpe und der Grundplatte fest verbunden ist; und einen Rahmen, der eingerichtet ist, den Diffusor in einer vorab festgelegten Ausrichtung, die parallel zu einer gewünschten Strömungsrichtung ist, an die Grundplatte zu koppeln.

Das Pumpengestell kann vorab montiert werden, um die Pumpe und den Diffusor später - insbesondere am Ort der mobilen Surfanlage - final zu montieren. Bei dieser Montage richten sich die Pumpe und der Diffusor automatisch in eine gewünschte Orientierung aus. Aufwändige Justagearbeiten entfallen und beschränken sich allenfalls auf einen Bodenbereich des Pumpengestells.

Das Pumpengestell vereinfacht eine Skalierung der Anzahl von Pumpenzellen innerhalb einer Pumpenanordnung, da die Pumpenzelle über die Gestelle aneinander ausgerichtet werden können.

Vorzugsweise weist der Diffusor stromabwärts aufeinanderfolgend auf: einen Einlassabschnitt, der an einem stromabwärtigen Ende einen Querschnitt aufweist, der einen Austrittsquerschnitt der Pumpe entspricht, und der die horizontal aus der Pumpe austretende Wasserströmung mit einem Winkel von vorzugsweise 20°-45° nach oben gegenüber der Horizontalen umlenkt; einen Querschnittsverformungsabschnitt, der eingerichtet ist, eine kontinuierlich Querschnittsvergrößerung und eine Umformung in eine rechteckige Form mit einer Breite vorzunehmen, die um ein Vielfaches größer als eine Höhe ist; und einen Auslassabschnitt, der eingerichtet ist, die Wasserströmung wieder in die Horizontale umzulenken.

Es gibt keine energieverlustreichen 90°-Umlenkung stromabwärts zur Pumpe. Der Querschnitt wird stetig aufgeweitet, was in der Wasserströmung Verwirbelungen unterdrückt. Der aus der Pumpe horizontal austretende Wasserstrahl wird kontinuierlich in die flache und breite Strömung umgeformt. Die Wasserströmung wird sanft (d.h. verlustarm und frei von Turbulenzen) über das Niveau des Wasserreservoirs auf die Höhe der die Surffläche angehoben.

Insbesondere ist die Pumpe nicht selbstsaugend und kann vorpumpenfrei betrieben werden.

Des Weiteren wird die Aufgabe durch eine, insbesondere mobile, Surfanlage gemäß Anspruch 7 gelöst.

Insbesondere ist ferner eine Membrane vorgesehen, die die surfbare Fläche definiert und die seitlich an die Tragstruktur und frontal an das Gestell gekoppelt ist.

Die Membrane spannt sich im Betrieb durch den darüber strömenden Wasserstrahl in der Längsrichtung selbst und weist eine Spannung auf, die ein realistisches Surfgefühl vermittelt. Die Wasserströmung ist in der Vertikalen leicht nachgiebig, wenn der Surfer darauf reitet. Auch radikalere Manöver sind für ambitionierte Nutzer möglich, weil die Surffläche vertikal nachgibt, aber dennoch gespannt bleibt. Durch die flexible Oberfläche ist es nicht möglich, dass z.B. ein Brett das unter ihm befindliche Wasser komplett verdrängt und sich auf der Oberfläche festsaugt.

Insbesondere umfasst die mobile Surfanlage ferner das Becken.

Des Weiteren wird die Aufgabe durch Verwendung einer Radialpumpe als Pumpe in einer Pumpenzelle für eine Surfanlage zur Erzeugung einer schichtartigen Wasserströmung für eine surfbare, stehende Welle gemäß Anspruch 11 gelöst.

Ferner ist es bevorzugt, wenn die Pumpenanordnung, und insbesondere das Pumpengestell, mit einem, vorzugsweise lösbar montierten, Querträger verbunden ist, der sich in der Querrichtung erstreckt, wobei die Membrane insbesondere eine Tasche an ihrem stromabwärtigen Ende aufweist, die zur dauerhaften Aufnahme des Querträgers eingerichtet ist, so dass die Membrane im Betriebszustand durch die Wasserströmung in der Längsrichtung gespannt ist.

Bei einer besonderen Ausgestaltung wird die Membrane so über einen Keil gespannt, dass der Keil die Membrane im Betriebszustand von unten stützt, wobei die Membrane über Spannelemente seitlich mit der Tragstruktur verbunden ist, so dass die Membrane in der Querrichtung selbstständig gespannt wird.

Weiter ist es von Vorteil, wenn der Keil entlang der Querrichtung Y einen vertikalen Querschnitt aufweist, der durch einen einstellbaren Luftdruck beeinflussbar ist, so dass der Querschnitt in der Mitte höher als seitlich außen ist und die Membrane seitliche Rückflussrinnen definieren lässt.

Insbesondere weist die Anlage ferner einen Kompressor zum Regeln der Luftdrücke in der Tragstruktur und/oder dem Keil auf.

Vorzugsweise ist die Nivelliereinrichtung an einer Unterseite des Pumpengestells angeordnet.

Insbesondere wird die Nivelliereinrichtung gebildet durch: individuell höhenverstellbare Gewindefüße; eine Vielzahl von, vorzugsweise unterschiedlich dicken, Unterlegplatten; und/oder ein oder mehrere Gelkissen, die unter dem Pumpengestell positionierbar sind.

Bei einer vorteilhaften Ausgestaltung ist mindestens eine Libelle zur horizontalen Ausrichtung der Pumpenanordnung in der Längsrichtung X und/oder in der Querrichtung Y vorgesehen, wobei vorzugsweise die Querglieder und Längsglieder des Rahmens als Messflächen für die Libellen dienen.

Ausführungsbeispiele der vorliegenden Offenbarung sind in den Zeichnungen dargestellt und werden in der nachfolgenden Beschreibung näher erläutert. Es zeigen:
- Fig. 1A: eine Draufsicht einer Surf-Anlage;
- Fig. 1B: eine teilweise geschnittene Seitenansicht der Surf-Anlage der Fig. 1A;
- Fig. 2A-D: verschiedene Ansichten einer Pumpenzelle einer Pumpenanordnung;
- Fig. 3: eine Draufsicht auf eine isoliert dargestellte Tragstruktur, die einen Keil in sich aufnimmt, über den eine Membran gespannt wird;
- Fig.4: eine perspektive Ansicht eines Details der Fig. 3; und
- Fig. 5: eine Seitenansicht (Fig. 5A) des Diffusors der Fig. 2 sowie Querschnittsansichten (Fig. 5B-H) entlang von Linien B-B bis H-H in Fig. 5A.
Nachfolgend wird der allgemeine Aufbau einer mobilen und portablen Surfanlage (kurz "Anlage") 10 gemäß der vorliegenden Offenbarung unter gleichzeitiger Bezugnahme auf die Fig. 1A und 1B beschrieben werden. Fig. 1A zeigt eine schematische Draufsicht auf die Anlage 10 und Fig. 1B zeigt eine teilweise geschnitten dargestellte Seitenansicht entlang einer Linie I-B - I-B in Fig. 1A. Die Fig. 1A und 1B sind nicht maßstabsgetreu wiedergegeben. Ferner ist für ein leichteres Orientierungsverständnis in nahezu allen Figuren ein kartesisches Koordinatensystem gezeigt, wobei eine Länge bzw. Längsrichtung mit X, eine Breite bzw. Querrichtung mit Y und eine Höhe bzw. Höhenrichtung mit Z bezeichnet sind.

Allgemein zeichnet sich die Anlage 10 durch eine schwimmend gelagerte Struktur aus, die sich selbst ausrichtet. Lediglich ein strömungserzeugende Antrieb muss positioniert und ggf. nivelliert werden. Die Anlage 10 arbeitet mit einer relativ langsamen Wasserströmung (v kleiner oder gleich 30 km/h), die leichter zusammenbrechen kann, aber dafür ein realistischeres Surfgefühl vermittelt, das mit einem Surfen im freien Ozean vergleichbar ist. Die Wasserströmung bewegt sich im Wesentlichen parallel zur X-Richtung und trifft vorzugsweise mit einer (Strömungs-) Geschwindigkeit von ungefähr 30 km/h oder leicht darunter auf eine surfbare Fläche bzw. Surffläche, wie es unten noch näher erläutert werden wird. Die Wasserströmung ist stabil und im Wesentlichen laminar. Die langsamere Strömungsgeschwindigkeit (herkömmliche Anlagen werden mit Geschwindigkeiten von 50-60 km/h betrieben) verhindert z.B., dass sich ein Benutzer (Surfer) mit einer Unterseite seiner Gleithilfe (Surfbrett, Bodyboard, etc.) bei einer Kurvenfahrt an der surfbaren Fläche festsaugt.

Die Anlage 10 ist modular aufgebaut, um transportabel zu sein. Die Module der Anlage 10 sind so ausgestaltet, dass sie in einem demontierten Zustand in einen Lastkraftwagen und/oder in einen Frachtcontainer geladen werden können, um die Anlage 10 an einem beliebigen anderen Ort wieder zu entladen und neu aufzubauen.

Ein (erstes) optionales Modul der Anlage 10 ist ein Becken 12, das einen Boden 14 und eine Seitenwand 16 aufweist. In Fig. 1 ist der Boden 14 direkt auf einem Untergrund (z.B. Erdboden, Hallenboden oder Ähnlichem) positioniert, wo die Anlage 10 aufzubauen ist. Das Becken 12 der Fig. 1 ist überirdisch positioniert und transportabel, d.h. das Becken 12 kann vor Ort auf- und abgebaut werden. Das Becken 12 kann aufblasbar sein.

Es versteht sich, dass das Becken 12 alternativ fest im Erdboden installiert sein kann, wie z.B. in einem öffentlichen oder privaten Schwimmbad, in welchem Fall das Becken 12 dann kein Modul der Anlage 10 ist.

Der Boden 14 der Fig. 1 weist exemplarisch eine Fläche von ca. 126 m² (9m x 14m) auf. Der Boden 14 erstreckt sich im Wesentlichen entlang der Horizontalen, d.h. der XY-Ebene. Die (ein- oder mehrteilige) Seitenwand 16 erstreckt sich umfänglich um den Boden 14 herum und ist im Wesentlichen vertikal orientiert. Die Seitenwand 16 weist üblicherweise eine Höhe von 60 cm bis 70 cm auf. Wenn hier von "im Wesentlichen horizontal" oder "im Wesentlichen vertikal" gesprochen wird, so ist damit gemeint, dass kleinere Winkelabweichungen von z.B. +/- 5° gegenüber 0° bzw. 90° und insbesondere Toleranzen mit umfasst sind.

Das Becken 12 der Fig. 1 kann z.B. durch einen hier nicht näher bezeichneten, umfänglich angeordneten Rahmen definiert werden, über den eine ebenfalls nicht näher bezeichnete Plane gelegt ist, um den Boden 14 und die Seitenwand 16 (einstückig) zu definieren. Es versteht sich, dass der Boden 14 und die Seitenwand 16 jeweils auch mehrteilig, z.B. in Form von wasserdicht miteinander verbindbaren Platten (nicht dargestellt), ausgebildet sein können.

Das Becken 12 ist nach oben offen und wasserdicht. Das Becken 12 wird mit einer vorgegebenen Menge von Wasser gefüllt und dient als Wasserreservoir 18. Das Wasser des Wasserreservoirs 18 wird zur Erzeugung einer strömenden Wasserschicht 20, die äquivalent auch als Wasserströmung 20 bezeichnet werden wird, 20 benötigt wird, die nachfolgend noch genauer erläutert werden wird. Das Wasserreservoir 18 enthält z.B. eine Wassermenge von 35.000 I.

Eine (aufschwimmende) Tragstruktur 22 bildet ein weiteres (zweites) Modul der Anlage 10. Die Tragstruktur 22 ist vorzugsweise aufblasbar oder wird z.B. durch Schaumstoffelemente gebildet. Die Tragstruktur 22 wird in dem Becken 12 positioniert und schwimmt oben auf dem Wasser auf. Die Tragstruktur 22 ist schwimmend im Becken 12 gelagert.

Die Tragstruktur 22 ist in der Draufsicht (vgl. Fig. 1A) insbesondere U- oder V-förmig ausgebildet, um eine Membrane 38 in ihrem Inneren aufzunehmen, die die Surffläche bildet. Die Membrane 38 kann ein weiteres Modul der Anlage bilden, das unten noch näher erläutert werden wird.

Die Tragstruktur 22 kann mehrere (luftgefüllte) Elemente aufweisen, die aneinandergekoppelt sind, um die U- bzw. V-förmige Grundform zu bilden. Die U- bzw. V-Form wird (in der Draufsicht) durch zwei lange, annähernd parallele Schenkel 42 und einen kürzen Schenkel 44 (vgl. auch Fig. 3) definiert, der die zwei parallelen Schenkel 42 miteinander verbindet. Die längeren Schenkel 42 erstrecken sich im Betriebszustand der Anlage 10 im Wesentlichen entlang der Längsrichtung X, wohingegen sich der kurze Schenkel 44 an einem stromabwärtigen Ende entlang der Querrichtung Y erstreckt.

Der "Betriebszustand" bezeichnet einen Zustand, in welchem die Anlage 10 vollständig aufgebaut ist, initial ausgerichtet ist und die Wasserströmung 20 aktiv ist.

Bei der U-Form (vgl. Fig. 1A) sind die zwei langen Schenkel 42 parallel zueinander orientiert, wobei der kürze Schenkel 44 senkrecht zu den langen Schenkeln 42 orientiert ist. Bei der V-Form (nicht gezeigt) sind die langen Schenkel 42 nur annährend parallel zueinander orientiert. Deren relativer Abstand nimmt aber stromabwärts in der Querrichtung Y ab. Sowohl die U-Form als auch die V-Form weist eine offene Seite (rechts in Fig. 1A) auf, wo eine Pumpenordnung 24 der Anlage 10 an einem stromaufwärtigen Ende der Tragstruktur 22 positioniert ist.

Nachfolgend wird vereinfachend davon ausgegangen, dass die Grundfläche der Tragstruktur 22 in einem Ruhezustand, also ohne aktive Wasserströmung 20, U-förmig ausgebildet ist. Die Tragstruktur 22 kann aber auch eine rechteckige Grundfläche aufweisen.

Die Pumpenanordnung 24 bildet ein noch weiteres (drittes) Modul der Anlage 10. Die Pumpenanordnung 24 erzeugt die Wasserströmung 20, indem Wasser aus dem Reservoir 18 angesaugt, beschleunigt und horizontal entlang der Längsrichtung X auf die Membrane 38 ausgeworfen wird. Die Pumpenanordnung 24 weist mindestens eine Pumpenzelle 25, die jeweils eine Pumpe 26, einen Diffusor 27 und ein Pumpengestell 28 (vgl. Fig. 2) aufweist.

Die Pumpe 26 definiert einen Ansaugbereich 30 der Pumpenanordnung 24, der sich im Betriebszustand der Anlage 10 unter Wasser befindet. Die Pumpe 26 definieren ferner einen Austrittsbereich 32 der Pumpenanordnung 24, der sich im Betriebszustand über Wasser befindet. Die Wasserströmung 20 tritt unter Druck, als konvergente, divergente oder parallele Wasserschicht aus dem Austrittsbereich 32 aus. Der Austrittsbereich 32 wird im Wesentlichen durch den Diffusor 27 bzw. dessen Austrittsöffnung 84 definiert. Im Betriebszustand der Anlage 10 ist das Becken 12 so hoch mit Wasser bzw. mit so viel Wasser gefüllt, dass die Pumpe 26 unter Wasser ist, vgl. H1 in Fig. 2B.

Die Pumpe 26 ist derart an dem Gestell 28 befestigt, dass, wenn das Gestell 28 (in X und/oder Y) horizontal ausgerichtet ist, die Wasserströmung 20 entsprechend (in X und/oder Y) horizontal austritt, wie es unten noch näher erläutert wird.

Da das Pumpengestell 28 (in der Querrichtung Y) üblicherweise eine geringere Breite als die surfbare Fläche 40 aufweist, kann ein länglicher stab- oder balkenförmiger Querträger 52 (vgl. Fig. 2B, 3 und 4), z.B. ein Rundrohr mit einem exemplarischen Durchmesser von 30 mm und einer ausreichenden Wandstärke von z.B. 3-4 mm, am Pumpengestell 28 angebracht werden und seitlich über das Gestell 28 hinausragen. Der Querträger 52 weist z.B. eine Länge auf, die der Breite der Fläche 40 im Wesentlichen entspricht. Der Querträger 52 kann einstückig oder mehrteilig ausgebildet sein. Der Querträger 52 ist vorzugsweise an einer Vorderseite der Anordnung 24 vorgesehen, so dass sich die (nicht dargestellte) Membrane 38 unmittelbar an einen Austrittsbereich 32 der Wasserströmung 20 anschließen kann. Der Querträger 52 ist vorteilhafterweise auch in einer Höhe unmittelbar unterhalb des Austrittbereichs 32 angeordnet, so dass die Wasserströmung 20 möglichst reibungsfrei auf die Membrane 38 geströmt wird.

Der Querträger 52 erstreckt sich im Betriebszustand senkrecht zur Strömungsrichtung X, also entlang der Querrichtung Y. Die Pumpenanordnung 24 ist bei ihrem Aufbau entsprechend auszurichten.

Der Querträger 52 kann an das Gestell 28 angeschweißt sein. Das Gestell 28 kann alternativ so ausgebildet sein, dass der Querträger 52 längs über eine Kupplung in das Gestell 28 einschiebbar ist, aber gleichwohl in der Längsrichtung X fixiert ist (vgl. Strichlinie in Fig. 2B). Die Membrane 38 kann an ihrem stromaufwärtigen Ende z.B. eine Tasche 53 (vgl. Fig. 4) aufweisen, in die der Querträger 52 während des Aufbaus bzw. der Montage der Anlage 10 (gleichzeitig) eingeschoben werden kann. Es versteht sich, dass sich die Tasche 53 in diesem Fall nicht über die gesamte Breite der Membrane 38 erstreckt muss, um auch ein Eingreifen des Querträgers 52 in das Gestell 28 zu ermöglichen.

Vielfältige Arten der Verbindung zwischen der Membrane 38, dem Querträger 52 und dem Gestell 28 sind möglich.

Die Pumpe 26 und der Diffusor 27 der Pumpenzelle 25 der Fig. 2 sind an dem Gestell 28 fixiert und werden gemeinsam mit dem Gestell 28 im Wasserreservoir 18 (örtlich fix) positioniert. Die Pumpe 26 und der Diffusor 27 sind miteinander verbunden und werden üblicherweise am Gestell 28 vormontiert. Alternativ wird das Gestell 28 zuerst im vorzugsweise leeren Becken 12 an einem gewünschten Ort positioniert und die Pumpe 26 und der Diffusor 27 werden anschließend am Gestell 28 montiert.

Vorzugsweise umfasst die Pumpenanordnung 24 drei Pumpenzellen 25, die in der Querrichtung Y direkt benachbart nebeneinander angeordnet werden, um gemeinsam die (eine) Wasserströmung 20 zu erzeugen, die sich in diesem Fall aus drei am Rand überlappenden Wasserstrahlen zusammensetzt. Es versteht sich, dass auch mehr oder weniger Pumpenzellen 25 vorgesehen werden können. Eine einzige Zelle 25 kann ausreichen, um die Wasserströmung 20 zu erzeugen.

Ein weiteres (viertes) Modul der Anlage 10 kann durch einen, vorzugsweise aufblasbaren, Keil 34 gebildet werden. Der Keil 34 kann durch ein (z.B. luftgefülltes) Element implementiert sein. Der Keil 34 weist seitlich betrachtet (vgl. Fig. 1B) einen dreieckigen Querschnitt auf, so dass der Keil 34 mit zunehmender Länge immer höher wird. Die Keilform kann linear oder auch kurvig (z.B. parabelförmig) ansteigen. In der Draufsicht ist der Keil 34 im Wesentlichen rechteckig.

Die Dimensionen des Keils 34 sind so gewählt, dass der Keil 34 mit einer vorab festgelegten Toleranz zumindest in der Querrichtung Y zwischen die parallelen langen Schenkel der Tragstruktur 22 passt.

Der Keil 34 wird in der Längsrichtung X direkt benachbart zur Pumpenanordnung 24 angeordnet. Die Pumpenanordnung 24 ist in der Längsrichtung X also gegenüberliegend zum offenen Abschnitt der U- bzw. V-förmigen Tragstruktur 22 und gegenüberliegend zum Keil 34 innerhalb des Beckens 12 positioniert. Die Wasserströmung 20 wird stromabwärts, also in Fig. 1 in der positiven Längsrichtung X, über den Keil 34 geleitet, der stromabwärts ansteigend ausgebildet ist, um eine schiefe Ebene für den Surfer zu definieren, damit sich der Surfer aufgrund der Schwerkraft und des Wasserdrucks der Wasserströmung 20 in einem gewissen Bereich in der X-Richtung vor und zurück und in der Y-Richtung seitlich auf der Wasserströmung 20 bewegen kann, wie auf einer echten Welle.

Stromabwärts in Richtung des ansteigenden Teils des Keils 34 kann die Surffläche in einen (horizontalen) (Gitter-)Abschnitt konstanter Höhe übergehen, der einen Drainagebereich definiert, wo das Wasser der Wasserströmung 20 vertikal nach unten, zurück ins Wasserreservoir 18 geleitet wird, um erneut zu zirkulieren. Alternativ kann ein separates, vorzugsweise quaderförmiges und aufblasbares, schwimmendes Rückflusselement 36 vorgesehen sein, das sich stromabwärts an den Keil 34 anschließt und das so dimensioniert ist, dass es (in der Draufsicht) formschlüssig mit dem Keil 34 im Inneren der U- bzw. V-Form der Tragstruktur 22 aufgenommen wird. Der Drainagebereich des Keils 34 bzw. das Rückführelement 36 weisen eine Struktur (z.B. vertikale Kanäle, einen horizontales, nach unten offenes Gitter oder dergleichen) auf, die wasserdurchlässig ist, um das über den Keil 34 geströmte Wasser in das Reservoir 28 zurückzuführen.

Es versteht sich, dass die Tragstruktur 22 und der Keil 34 auch als ein einziges (z.B. aufblasbares) Teil ausgebildet sein können.

Ein weiteres (fünftes) Modul der Anlage 10 kann durch die Membrane 38 gebildet werden, die die Oberseite des Keils 34 größtenteils oder vollständig überdeckt. Vorzugsweise überdeckt die Membrane 38 sowohl den ansteigenden Teil des Keils 34 als auch zumindest einen Teil des Abschnitts mit konstanter Höhe, der sich stromabwärts an den ansteigenden Teil des Keils 34 anschließt.

Die Membrane 38 ist vorzugsweise aus einem elastischen Material (z.B. Panama-Plane mit 900 g/m² oder auch "LKW-PVC-Plane") gefertigt. Eine derartige Membrane 38 kann über den Keil 34 und optional auch zumindest teilweise über das Rückführelement 36 gespannt werden, um die surfbare Fläche bzw. Surffläche 40 zu definieren, über die die Wasserschicht 20 geströmt wird, auf der der Surfer surfen und/oder gleiten kann.

Alternativ kann die Wasserschicht 20 auch direkt über den Keil 34 geströmt werden, d.h. es kann auch auf die Membrane 38 verzichtet werden, insbesondere wenn die Oberfläche des Keils 34 bzw. der Tragstruktur 22 entsprechend beschaffen ist.

Fig. 3 zeigt eine schematische Draufsicht auf die isoliert dargestellte Tragstruktur 22, die den Keil 34 im Wesentlichen formschlüssig in sich aufgenommen hat. Das Becken 12, der Startsteg 54 (vgl. Fig. 1) und die Bühne 56 (Vgl. Fig. 1) sind zwecks Vereinfachung der Erläuterung in Fig. 3 nicht dargestellt. Die Membrane 38 ist in Fig. 3 durch eine Strichlinie angedeutet. Die Membrane 38 ist zwischen langen Schenkeln 42-1 und 42- 2 der Tragstruktur 22 aufspannbar, so dass die Membrane 38 den Keil 34 vollständig überdeckt. Diese mechanische (Vor-) Spannung wirkt im Wesentlichen in der Querrichtung Y.

Sobald im Betrieb der der Pumpenanordnung die Wasserströmung 20, die in der Fig. 3 aus Austrittsöffnungen (nicht bezeichnet) der Pumpen 26 der Pumpenanordnung 24 austritt und die durch eine Vielzahl von (nicht näher bezeichneten) Pfeilen in der Fig. 3 angedeutet ist, aktiv ist, wird die Membrane 28 durch den Druck der Wasserströmung 20 zusätzlich gespannt, und zwar im Wesentlichen in der Längs- bzw. Strömungsrichtung X, aber auch in der Querrichtung Y. Diese zusätzlichen (Spann-)Kräfte (vgl. Pfeile 50) bewirken, dass die langen Schenkel 42 im offenen Bereich der U-förmigen Grundfläche der Tragstruktur 22 in der Querrichtung Y weiter nach außen gedrückt werden als in der Nähe des kurzen Schenkels 44. Dies kann zur Folge haben, dass sich die U-förmige Grundform einer V-Form annähert.

Die Membrane 38 kann über Spannelemente 46 (z.B. Seile, vorzugsweise elastisch), wie in der Detailansicht der Fig. 4 gezeigt, die einen Ausschnitt der Fig. 3 (vgl. dort Kreis IV) vergrößert zeigt, mit den langen Schenkeln 42 verbunden werden.

Zu diesem Zweck können die Membrane 38 und die Schenkel 42 z.B. (durchgehende) Löcher 48, die z.B. mit Ösen versehen sind, aufweisen, durch welche das oder die Spannelemente 46 geführt werden. Als Spannelemente 46 können z.B. elastische Seile, Gummiexpanderseile, etc. verwendet, die vorzugsweise mit einer speziellen Knüpftechnik so durch die Löcher 48 der Membrane 38 und der Schenkel 42 geführt sind, dass sich die Membrane 38 unter Belastung durch die (vertikal wirkende) Gewichtskraft des Surfers und/oder durch den Druck der Wasserströmung 20 selbst spannt, insbesondere in der Querrichtung Y.

Diese Art der Verbindung ermöglicht es, dass sich die U-förmige Grundform der Tragstruktur 22 im Betrieb V-förmig verformt, indem die langen Schenkel 42 in einem pumpennahen Bereich durch die austretende Wasserströmung 20 quer nach außen gedrückt werden.

Ferner bewirkt diese Art der Aufhängung der Membrane 38 generell ein sich selbst regulierendes System, das dafür sorgt, dass die Wasserströmung 20 eine konstante Dicke (in der Höhenrichtung Z) über ihre gesamte Breite (in der Querrichtung Y) hat. Außerdem kommt es zu weniger Strömungsabrissen. Sollte es dennoch zu einem Strömungsabriss kommen, so dass die Wasserströmung 20 nicht mehr gleichmäßig laminar, wie es bevorzugt ist, über die surfbare Fläche 40 geströmt wird und somit z.B. in einer unkontrollierten turbulenten - und somit schlecht surfbaren bzw. nicht surfbaren - Strömung resultiert, baut sich die bevorzugte Art der Wasserströmung schnell wieder auf. Der Benutzer muss also nur eine kurze warten, bis wieder ideale Surf- bzw. Strömungsbedingungen auf der Fläche 40 herrschen. Das Wasser kann seitlich zurückfließen, wie es in Fig. 1A durch helle Pfeile verdeutlicht ist.

Um die oben genannten Effekte zu verstärken, kann die Membrane 38 auch an ihrem stromaufwärtigen Ende, also gegenüberliegend zur Pumpenanordnung 24, mit der Pumpenanordnung 24 und insbesondere mit dem Pumpengestell 28 bzw. dem Rahmen 71 verbunden werden, insbesondere unter Verwendung eines stangenartigen Querträgers 52 (vgl. Fig. 4). Die Membrane 38 ist in diesem Fall auch, im Wesentlichen über die gesamte Breite in der Querrichtung Y der surfbaren Fläche 40 mit dem Pumpengestell 28 verbunden, wie in Fig. 3 gezeigt. "Im Wesentlichen über die gesamte Breite" bedeutet, dass die Membrane 38 über eine Breite der Pumpenanordnung 24 hinausreichend mit der Pumpenanordnung 24 verbunden ist. Im Idealfall ist die Membrane 38 über ihre gesamte Breite mit der Pumpenanordnung 24 verbunden. Leicht abweichenden Breiten von +/- 10-25%, vorzugsweise 5-10%, sind ebenfalls noch akzeptabel.

Nachfolgend wird die Pumpenzelle 25 näher beschrieben werden, die eines der Kernelemente der vorliegenden Offenbarung darstellt.

In den Fig. 2A (Perspektive), 2B (Seitenansicht), 2C (Vorderansicht) und 2D (Draufsicht) ist eine der Pumpenzellen 25-1 bis 25-3 der Fig. 3 exemplarisch in isolierter Form veranschaulicht. Es versteht sich, dass die nachfolgenden Erläuterungen für alle Pumpenzellen 25 einer Pumpenanordnung 24 gelten.

Die Pumpe 26 ist generell eine Radialpumpe. Radialpumpen sind Kreiselpumpen, bei denen das Fördermedium (hier: Wasser) radial, also senkrecht zu einer in Fig. 2A vertikal orientierten Pumpenwelle (nicht veranschaulicht), die sich um die Achse A in Fig. 2A dreht, aus einem (nicht veranschaulichten, horizontal orientierten) Laufrad bzw. Pumpenrad austritt. Im Gegensatz zu Axialpumpen ermöglicht eine Strömungsumlenkung innerhalb des Laufrads die Nutzung der Zentrifugalkraft für höhere Förderdrücke, wobei sich allerdings der Volumenstrom entsprechend verringert. Das zu fördernde Medium tritt vertikal über ein (nicht veranschaulichtes) Saugrohr in die Pumpe 26 ein, wird von dem rotierenden Pumpenrad erfasst und auf einer Spiralbahn nach außen getragen. Durch die Aufweitung der Fläche zwischen den (nicht veranschaulichten) Flügeln des Pumpenrads, nimmt eine Radialgeschwindigkeit des Wassers nach (radial) außen hin ab, während zugleich eine Tangentialgeschwindigkeit - und somit der Druck - zunehmen.

Die Pumpe 26 umfasst einen Motor 60, eine (Wellen-)Kupplung 62 und einen Impeller (nicht veranschaulicht), wie in Fig. 2A gezeigt. Der Impeller, d.h. das Lauf- bzw. Pumpenrad, ist innerhalb eines schneckenhausförmig ausgebildeten (Pumpen-) Gehäuses 64 angeordnet, das in der Draufsicht der Fig. 2D gut zu erkennen ist. Das Gehäuse weist radial innen einen kreisrunden Abschnitt auf, an den sich radial außen ein spiralförmiger Abschnitt anschließt. Der Druck und Impuls *(Masse mal Tangentialgeschwindigkeit)* des Pumpenrads befördern das beschleunigte Wasser in einen tangential orientierten Rohrabschnitt 63 des Gehäuses 64 (vgl. Fig. 2D), an den sich ein Endabschnitt 65 anschließt, der den erzeugten Wasserstrahl parallel zur X-Richtung mit einem kreisrunden Querschnitt (Durchmesser 150 mm) austreten lässt. An die Austrittsöffnung der Pumpe 26 ist der Diffusor 27 mit seiner Eintrittsöffnung (dicht) angeschlossen, um i.) den Querschnitt des Wasserstrahls von kreisrund in rechteckig flach zu ändern und um ii.) einen Höhenunterschied zwischen der Austrittsöffnung der Pumpe 26 und der Membran 38 bzw. der Surffläche 40 zu überwinden, vgl. Fig. 2B.

Der Motor 60 ist vorzugsweise ein regelbarer E-Motor, der regelbar mit max. 1.500 U/min betrieben wird.

Das Gestell 28 umfasst eine Grundplatte 66, eine Montageplatte 68, Füße 70 zwischen den Platten 66 und 68, sowie einen mehrteiligen Rahmen 71, wie in Fig. 2A gezeigt.

Die Grundplatte 66 ist vorzugsweise rechteckig, ca. 100 cm lang und ca. 60 cm breit. Die Grundplatte 66 ist vorzugsweise aus Metall, und insbesondere ca. 5cm hoch, um ausreichend schwer zu sein, die Pumpe 26 im Betrieb innerhalb des Beckens 12 allein durch die Schwerkraft zu fixieren. Dies bedeutet, dass die Pumpenzelle 25 vorzugsweise allein durch ihr Eigengewicht fixiert wird, zu dem auch das Gewicht der Grundplatte 66 beiträgt.

Die Montageplatte 68 ist ebenfalls vorzugsweise rechteckig ausgebildet und weist z.B. eine Länge von ca. 60 cm und die gleiche Breite wie die Grundplatte 66 auf. Die Montageplatte 68 ist vorzugsweise ebenfalls aus Metall und 5 cm hoch. Die Montageplatte 68 ist in ihren Ecken über Füße 70 vertikal beabstandet (Abstand beträgt z.B. ca. 20 cm) zur Grundplatte 66 angeordnet, um einen Raum zwischen den Platten 66 und 68 zu definieren, aus dem die Pumpe 26 Wasser in ihr Inneres ansaugen kann. Die Füße 70 sind vorzugsweise in einem stromabwärtigen Endbereich der Platte 66 angeordnet. Die Pumpe 26 saugt also Wasser aus dem Reservoir 18 senkrecht nach oben an. Dabei gilt es zu verhindern, dass die Pumpe 26 Luft oder ein Luft-Wasser-Gemisch ansaugt, weil die Radialpumpe 26 nicht selbstsaugend ist. Es wird soll und wird auch keine Vorpumpe verwendet. Dies bedeutet, dass das Pumpengehäuse 64 vorzugsweise vollständig unter Wasser ist, damit das Innere der Pumpe 26 immer mit Wasser gefüllt ist und gefüllt bleibt.

Die Montageplatte 68 weist ein mittiges Loch (nicht veranschaulicht) auf, an das eine Eintrittsöffnung des Pumpengehäuses 64, insbesondere über einen Dichtungsring 72, gekoppelt wird. Das mittige Loch ist umfänglich von einem Lochkranz (nicht veranschaulicht) umgeben, der deckungsgleich zu einem Lochkranz des Gehäuses 64 ausgebildet ist, um die Pumpe 26 fest mit dem Gestell 28 zu verbinden. Zur Verbindung werden (nicht dargestellte) Schrauben verwendet.

Optional kann ein Ring 74 (vgl. Fig. 2B) vorgesehen werden, um die Ansaugöffnung bzw. Eintrittsöffnung der Pumpe 26 weiter nach unten, d.h. tiefer ins Reservoir 18, zu verlagern. Der Ring 74 ist koaxial zur Drehachse der Pumpe 26 angeordnet und an das mittige Loch in der Montageplatte 68 (und die deckungsgleiche Eintrittsöffnung der Pumpe) angepasst und vorzugsweise ca. 7cm hoch.

Des Weiteren können an der Unterseite und/oder Oberseite der Montageplatte 68, vorzugsweise sternförmig vom mittigen Loch ausgehende, optionale Verstärkungsstreben (nicht dargestellt) vorgesehen sein, damit die Montageplatte 68 das hohe Gewicht und die großen Kräfte, die die Pumpe 26 im Betrieb erzeugt, besser aufnehmen und weiterleiten zu können.

Der Rahmen 71 weist mehrere Teile auf. Der Rahmen 71 umfasst mehrere Beine 76, Träger 78 und optionale (Quer-) Verstrebungen 80. Des Weiteren kann der Rahmen 71 in einem stromabwärtigen Endbereich Verbindungsglieder 82 aufweisen, um den stangenartigen Querträger 52, an dem die Membran 38 befestigt ist, an die Pumpenanordnung 24 zu koppeln, wie es nachfolgend noch ausgeführt werden wird.

Die Beine 76 erstrecken sich vertikal und sind in jeweiligen stromabwärtigen Endbereichen der Platten 66 und 68 an den Platten 66 und 68 befestigt. Die Träger 78 erstrecken sich horizontal und sind an oberen Enden der Beine 76 befestigt. Die Träger 78 sind eingerichtet, den Startsteg 54 (vgl. Fig. 1) zu tragen, wo der Surfer seinen Ritt beginnt.

Die Verstrebungen 80 dienen der Stabilisierung der Beine 76 und können sich in allen Richtungen erstrecken, auch wenn in der Fig. 2 nur eine einzige Verstrebung 80 gezeigt ist, die sich in der Querrichtung Y erstreckt. Die Verstrebung 80 der Fig. 2 dient auch der Fixierung des Diffusors 27 am Rahmen 71, wie es nachfolgend noch erläutert werden wird.

Der Startsteg 54, d.h. die Plattform, auf der der Surfer zu Beginn steht, um dann die Surffläche 40 zu betreten, kann durch ein gewöhnliches Bühnenbaugerüst implementiert werden, dass eine Standardbreite von 200 cm, unter welchem drei der Pumpenzellen 25 nebeneinander (in der Y-Richtung) angeordnet werden können. Der Startsteg 54 ist in Fig. 2B durch Strichlinien angedeutet und erstreckt sich in der Strömungsrichtung X vorzugsweise bis zu einer Austrittsöffnung 84 des Diffusors 27, wie in Fig. 2B veranschaulicht. Der Surfer, der auf dem Startsteg 54 steht, bekommt das Gefühl, dass die Wasserströmung 20 aus dem Nichts hervortritt. Die Surffläche 40 ist für den Surfer nicht sichtbar. Der Surfer bekommt deshalb den Eindruck einer perfekten, echten Welle vermittelt.

An den Startsteg 54 können sich ein oder mehrere weitere Verkleidungselemente 55 anschließen, z.B. um den Motor 60 zu überdecken, wie es in Fig. 2B durch Strichlinien angedeutet ist. Diese Motorüberdeckung kann auch als Sitzgelegenheit genutzt werden.

Die Pumpe 26 ist in der Fig. 2 in ihrer Surfanlagen-Einbaustellung gezeigt. In dieser Stellung ist das Gehäuse 64 der Pumpe 26, die üblicherweise auf ihren Füssen 86 stehend betrieben wird, in die Horizontale gekippt, um das Wasser vertikal anzusaugen, vgl. Pfeile 86 in Fig. 2B zwischen den Platten 66 und 68, und horizontal auszugeben, vgl. Pfeil 90 in Fig. 2B. In dieser Stellung befindet sich das Gehäuse 64 vollständig unter Wasser. Dies bedeutet mit anderen Worten, dass die Pumpe 26 bei einer bestimmungsgemäßen Verwendung (z.B. als Wasserpumpe in einem Haus) stehend betrieben wird. Bei dieser Verwendung steht die Pumpe 26 auf den Füssen 86, so dass die Eintrittsöffnung horizontal und die Austrittsöffnung vertikal (nach oben) orientiert sind. Wenn die (Radial-) Pumpe 26 jedoch in der Surfanlage 10 verwendet wird, liegt die Pumpe 26 horizontal ausgerichtet. Die Eintrittsöffnungskoppelung (Lochkranz), an die normalerweise eine Wasserleitung (Rohr) angeschlossen wird, wird zur Befestigung der Pumpe 26 am Gestell 28 und als Ansaugöffnung benutzt, die in direktem Kontakt mit dem Wasser des Reservoirs 18 steht.

Die (liegende) Verwendung von (eigentlich stehend betriebenen) Radialpumpen 26, insbesondere in Kombination mit einem jeweiligen Diffusor 27, als Pumpen in mobilen Surfanlagen 10 stellt eine eigenständige Erfindung dar.

Die technischen Daten der Pumpe 26 der vorliegenden Offenbarung sind in der nachfolgenden Tabelle 1 wiedergegeben.

**Tabelle 1**

| Normalsaugende, einstufige Kreiselpumpe nach ISO 5199 mit Abmessungen und Bemessungsleistung nach EN 733 (10 bar). Die Pumpe ist mit Flanschen PN 10 ausgerüstet. Die Abmessungen entsprechen der EN 1092-2. | |
|---|---|
| Die Pumpe verfügt über einen axialen Saugstutzen und radialen Druckstuten sowie über eine horizontal angeordnete Welle. Die Prozessbauweise ermöglicht eine Demontage des Motors, der Motorlaterne, der Abdeckung und des Laufrads, ohne dass das Pumpengehäuse von den Rohrleitungen getrennt werden muss. | |
| Die Pumpe ist direkt mit einem lüftergekühlten Asynchronmotor verbunden. | |
| Zur Drehzahlregelung verfügt der Motor über einen Frequenzumrichter und PI-Regler, die im Klemmenkasten des Motors untergebracht sind. Die elektronische Drehzahlregelung ermöglicht eine kontinuierliche Anpassung der Motordrehzahl und damit der Pumpenleistung an den aktuellen Bedarf. | |
| Art der Steuerung: | |
| Frequenzumrichter: | Integriert |
| Fördermedium: | |
| Fördermedium: | Wasser |
| Medientemperaturbereich: | 0 .. 120 °C |
| Medientemperatur während des Betriebs: | 20 °C |
| Dichte: | 998.2 kg/m³ |

| Technische Daten: | |
|---|---|
| Pumpendrehzahl, auf der die Pumpendaten beruhen: | 1460 1/min |
| Nennförderstrom: | 380 m³/h |
| Nennförderhöhe: | 8.415 m |
| Tatsächlicher Laufraddurchmesser: | 213 mm |
| Nominal Impeller diameter: | 200 mm |
| GLRD Anordnung: | Einfache Gleitringdichtung |
| GLRD Code: | BAQE |
| ISO Abnahmekl.: | ISO9906:2012 38 |

| Werkstoffe: | |
|---|---|
| Pumpengehäuse: | Grauguss |
| Pumpenmantel: | EN-GJL-250 |
| Pumpengehäuse: | ASTM dass 35 |
| Wear ring: | Messing |
| Laufradwerkstoff: | Grauguss |
| Laufrad: | EN-GJL-200 |
| Laufradwerkstoff gemäß ASTM: | ASTM dass 30 |
| Welle: | Stainless steel |
| Shaft: | EN 1.4301 |
| Welle: | AISI 304 |

| Installation: | |
|---|---|
| Maximale Umgebungstemperatur: | 40 °C |
| Max. Betriebsdruck: | 10 bar |
| Pipe connection standard: | EN 1092-2 |
| Größe des Saugstutzens: | DN 200 |
| Größe des Druckanschlusses: | DN 150 |
| Nenndruckstufe: | PN 10 |
| Pump housing with feet: | Ja |
| Support block: | N |
| Elektrische Daten: | |
| IE-Wirkungsgradklasse: | IE3 |
| Motorbemessungsleistung P2: | 11 kW |
| Netzfrequenz: | 50 Hz |
| Bemessungsspannung: | 3 x 380-480 V |
| Bemessungsstrom: | 22.0-17.8 A |
| Leistungsfaktor Cos phi: | 0.91-0.90 |
| Nenn-Drehzahl: | 240-1750 1/min |
| Wirkungsgrad: | IE3 91,4% |
| Motorwirkungsgrad bei Vollast: | 81:4 % |
| Motorpole: | 4 |
| Schutzart (gemäß IEC 34-5): | IP55 |
| Wärmeklasse (IEC 85): | F |
| Motor - Produktnummer: | 86906207 |
| Sonstiges: | |
| Mindesteffizienzindex MEI &#8805: | 0.70 |
| Nettogewicht: | 289 kg |
| Bruttogewicht: | 322 kg |

Als nächstes wird der Diffusor 27 näher betrachtet. Der Diffusor 27 ist allgemein ein Element, das Strömungen verlangsamt und den (statischen) Druck, d.h. den Druck, der an einer Austrittsöffnung auf eine Rohrinnenwand wirkt, erhöht (Bernoulli-Gleichung). Der Diffusor 27 wirkt umgekehrt wie eine Düse. Der Diffusor 27 wird technisch genutzt, um die kinetische Energie in Druckenergie zu wandeln. Dazu wird die Strömung verzögert, indem ein (Strömungs-) Querschnitt (stetig oder unstetig) erweitert wird. Dies bedeutet, dass die Eintrittsfläche des Diffusors 27 kleiner als die Fläche der Austrittsöffnung 84 ist. Die Wasserströmung 20 tritt also mit einer geringeren Geschwindigkeit (vorzugsweise mit kleiner oder gleich 30 km/h) aus dem Diffusor 27 als aus der Pumpe 26 aus, jedoch mit einem höheren (statischen) Druck, was dem Surfer zugutekommt. Die Pumpe 26 gibt an ihrer Austrittsöffnung (Durchmesser 150 mm bzw. Fläche von ca. 17.671 mm²) eine Wassermenge von 380 m³/h mit einer Strömungsgeschwindigkeit von ca. 7 m/s bei einem Druck von ca. 1 bar aus.

Der Diffusor 27 weist - entlang seiner Hauptachse H, die im eingebauten Zustand parallel zur Längsrichtung X orientiert ist - einen Einlassabschnitt 92, einen Querschnittsveränderungsabschnitt 94 und einen Auslassabschnitt 96 auf, wie in Fig. 2D gezeigt. Die Querschnittsänderung wird unter Bezugnahm auf Fig. 5 noch näher erläutert werden.

Der Einlassabschnitt 92 ist so geformt und ausgerichtet, dass die tangential aus dem Pumpengehäuse 64 austretende Strömung möglichst sanft, d.h. ohne Energieverlust in den Diffusor 27 eintritt. Der Einlassabschnitt 92 nimmt die tangentiale Ausrichtung auf und lenkt sie sanft in Richtung der Hauptachse H um. Die Abschnitte 94 und 96 sind parallel zur Hauptachse H ausgerichtet. Die Abschnitte 94 und 96 sind - im Gegensatz zum Abschnitt 92 - kreis- bzw. spiegelsymmetrisch ausgebildet.

Der Diffusor 27 wird vorzugsweise als Spritzguss- oder Tiefziehelement hergestellt. Der Diffusor kann an seiner Außenfläche, insbesondere an seine Oberseite und Unterseite, Versteifungen 98 aufweisen, die sich entlang der Hauptachse H erstrecken. Die Versteifungen 98 unterdrücken Vibrationen und geben dem Diffusor 27 Stabilität. Außerdem sorgen die Versteifungen 98 dafür, dass der Diffusor 27 im Betrieb seine Form hält und entlang der Strömungsrichtung X ausgerichtet bleibt.

Aus den Fig. 2C und 2D geht hervor, dass die Pumpenzelle 25 in der Querrichtung Y Überhänge aufweisen kann, die über die Grundplatte 66 hinaus ragen. Insbesondere ragen einer der Gehäusefüße 86 und die Abschnitte 92 und 94 des Diffusors 27 in der negativen Y-Richtung über die Grundplatte 66 hinaus.

Beim Aufbau einer Pumpenanordnung 24, die aus mehreren Pumpenzellen 25 besteht, werden die Grundplatten 66 der Zellen 25 in der Querrichtung aneinanderstoßend angeordnet werden, wie es in der Fig. 2D veranschaulicht ist. In der Fig. 2D ist eine zweite Zelle 25` in Teilen unterhalb der eigentlichen Zelle 25 in Strichlinien angedeutet. Der Fuß 86` der Zelle 25` überlappt die Zelle 25 in der Querrichtung Y. Das gleiche gilt für die Abschnitte 92` und 94` des Diffusors 27`. Die Zellen 25 und 25' - und somit deren Wasserstrahlen - können durch bloßes Positionieren der Grundplatten 66 und 66 aneinander korrekt zueinander ausgerichtet werden. Die Pumpenanordnung 24 ist damit beliebig in der Breite skalierbar.

Ferner können an der Außenseite, und insbesondere an der Oberseite, des Diffusors 27 ein oder mehrere Befestigungsnasen 100 vorgesehen sein. Der Diffusor 27 wird über die Befestigungsnasen 100 mit dem Rahmen 71 - und somit mit dem Gestell 28 - verbunden und ausgerichtet. Zwischen den Befestigungsnasen 100 und dem Rahmen 71 können Dämpfungselemente 102 (z.B. Silentblöcke) angeordnet werden, die in den Fig. 2B und 2D mit Strichlinien angedeutet sind. Die Dämpfungselemente 102, die Befestigungsnasen 100 und der Rahmen 71 können z.B. über (nicht dargestellte) Schrauben miteinander verbunden werden, die vorzugsweise horizontal ausgerichtet sind.

Neben einer Umformung und Vergrößerung der Querschnittsfläche hat der Diffusor 27 die Funktion, eine Höhedifferenz H2 (vgl. Fig. 2B) zwischen der Wasseroberfläche bzw. dem Pumpenaustritt und der Surffläche 40 zu überwinden. Der Abschnitt 94 des Diffusor 27 ist leicht gegenüber der Horizontalen geneigt, vorzugsweise in einem Winkelbereich von 20°-45° und insbesondere mit 30°, wie in Fig. 2B gezeigt. Ein derart flacher Neigungswinkel bewirkt einen geringeren Energieverlust bei der Umlenkung der Strömung wie bei einer 90°-Umlenkung.

Fig. 5 veranschaulicht die Querschnittsänderung und -vergrößerung vom Pumpenaustritt (d.h. Diffusoreinlass) bis zum Diffusoraustritt.

Fig. 5A zeigt den Diffusor 27 der Fig. 2 isolierter in einer Seitensicht. Die Fig. 5B-H zeigen die Schnitte entlang der Linien B-B bis H-H in Fig. 5A.

Fig. 5B zeigt die Querschnittsfläche der Diffusors 27 an der Schnittstelle zwischen dem Diffusor 27 und der Pumpe 26, vgl. auch Fig. 2B. Der Querschnitt ist kreisrund und hat einen Durchmesser von 150 mm.

Die Fig. 5C-G zeigen die Änderung des Querschnitts stromabwärts, d.h. in Richtung der Austrittsöffnung 84. Eine Breite des Querschnitts nimmt stetig zu, wohingegen eine Höhe abnimmt. Der Querschnitt ändert seine Form von kreisrund zu im Wesentlichen rechteckig flach (vgl. Fig. 5H). Die Querschnittsfläche nimmt von ca. 17.687 mm² auf 22.037 mm², d.h. ca. 20% zu. Die Strömungsgeschwindigkeit am Austritt verringert sich entsprechend (z.B. von knapp 25 km/h auf ca. 20 km/h), was der Laufgeschwindigkeit (15 km/h) einer echten Welle recht nahekommt. Der Austrittsquerschnitt hat eine Breite B1 von ca. 50 cm und eine Höhe H3, vgl. Fig. 5H, von ca. 45 mm.

Die Länge L1 des Diffusors 27 beträgt exemplarisch 800 mm bei einer Höhendifferenz H4 von exemplarisch 480 mm. Die Länge L2 des Abschnitts 92 beträgt z.B. 100 mm.

Zurückkehrend zur Fig. 1 hat es sich als vorteilhaft erwiesen, wenn die Pumpenanordnung 24 ein hohes Eigengewicht aufweist, weil in diesem Fall die Pumpenanordnung 24 die restlichen Elemente, insbesondere die Surffläche 40 innerhalb des Beckens 12 fixiert, auch im Betrieb der stehenden Welle.

Sollte dennoch eine beckenexterne Fixierung gewünscht sein, kann dies z.B. über den Startsteg 54 erreicht werden, der ein weiteres optionales Modul der Anlage 10 bilden kann. Der Startsteg 54 umfasst die (horizontal orientierte) Plattform 56, die vorzugsweise auf (vertikal orientierten) Füssen 58 steht, vgl. Fig. 1B. Die Füße 58 können (extern) im Untergrund verankert werden.

Die Plattform 56 ist in einer Höhe vorgesehen, die es dem Surfer ermöglicht, die Surffläche 40 auf der Höhe des Austrittbereichs 32 der Pumpenanordnung 24 zu betreten. Die Plattform 56 ist üblicherweise (in der Längsrichtung X) über und hinter der Pumpenanordnung 24 positioniert, und erstreckt sich vorzugsweise über die gesamte Breite (z.B. 4 m) der Fläche 40 (vgl. Fig. 1A).

Der Startsteg 54 kann ferner eine Treppe (nicht gezeigt) aufweisen, die es dem Benutzer ermöglicht, die Plattform 56 zu betreten.

### Bezugszeichenliste:

- 10: Surf-Anlage
- 12: Becken
- 14: Boden
- 16: Seitenwand
- 18: Wasserreservoir
- 20: Wasserströmung
- 22: Tragstruktur
- 24: Pumpenanordnung
- 25: Pumpenzelle
- 26: Pumpe
- 27: Diffusor
- 28: Pumpengestell
- 30: Ansaugbereich
- 32: Austrittsbereich
- 34: Keil
- 36: Rückführelement
- 38: Membrane
- 40: Fläche, surfbar
- 42: Lange Schenkel von 22
- 44: Kurzer Schenkel von 22
- 45: Austrittsöffnung von 26
- 46: Spannelemente
- 48: Löcher/Ösen in 38 und 46
- 50: (Spann-) Kräfte
- 52: Querträger
- 53: Tasche
- 54: Startsteg
- 55: Verkleidungselement
- 56: Plattform/Bühne
- 58: Füße von 54
- 60: Motor
- 62: (Wellen-)Kupplung
- 64: Pumpengehäuse
- 63: Rohrabschnitt von 64
- 66: Grundplatte von 28
- 68: Montageplatte
- 70: Füße
- 71: Rahmen
- 72: Dichtung
- 74: Ansaugring
- 76: Beine von 71
- 78: Träger
- 80: Verstrebung
- 82: Verbindungsglied
- 84: Austrittsöffnung von 27
- 86: Füße von 64
- 88: Ansaugrichtung
- 90: Austrittsrichtung
- 92: Einlassabschnitt von 27
- 94: Querschnittsveränderungsabschnitt
- 96: Auslassabschnitt von 27
- 98: Versteifung
- 100: Befestigungsnase
- 102: Dämpfungselemente
- H1: Wasserfüllstandshöhe
- H2: Höhendifferenz

## Patentansprüche

1. Pumpenzelle (25) für eine Surfanlage (10), wobei die Pumpenzelle (25) eingerichtet ist, eine schichtartige Wasserströmung (20) für eine surfbare, stehende Welle zu erzeugen, wobei die Pumpenzelle (25) aufweist:
eine Pumpe (26), die eine Radialpumpe (26) ist und die eine Austrittsöffnung aufweist;
einen Diffusor (27), der an die Pumpe (26) gekoppelt ist und der eingerichtet ist, eine Querschnittsfläche der Wasserströmung (20) stromabwärts von der Pumpe (26) bis zu einer Austrittsöffnung (84) des Diffusors (27) zu vergrößern und in eine breite und flache Form umzuformen; und
ein Pumpengestell (28), an dem die Pumpe (26) und der Diffusor (27) befestigbar sind,
wobei die Pumpe (26) ein Pumpengehäuse (64) aufweist, wobei das Pumpengehäuse (64), wenn die Pumpenzelle (25) in der Surfanlage (10) verwendet wird, eine vertikal orientierte Eintrittsöffnung aufweist, wobei die Austrittsöffnung der Pumpe (26) horizontal orientiert ist.

2. Pumpenzelle (25) nach Anspruch 1, wobei die Austrittsöffnung der Pumpe (26) kreisrund ist.

3. Pumpenzelle (25) nach Anspruch 1 oder 2, wobei die Pumpe (26) ferner einen Motor (60) aufweist, der, wenn die Pumpenzelle (25) in der Surfanlage (10) verwendet wird, außerhalb eines Wasserreservoirs positioniert ist und der eine Antriebswelle aufweist, die vertikal orientiert ist.

4. Pumpenzelle (25) nach einem der Ansprüche 1 bis 3, wobei das Pumpengestell (28) aufweist:
eine Grundplatte (66);
eine Montageplatte (68), die, vorzugsweise über Füße (70), beabstandet zur Grundplatte angeordnet ist, um einen Ansaugbereich (30) für die Pumpe (26) zu bilden, und die mit der Pumpe (26) und der Grundplatte (66) fest verbunden ist; und
einen Rahmen (71), der eingerichtet ist, den Diffusor (27) in einer vorab festgelegten Ausrichtung, die parallel zu einer gewünschten Strömungsrichtung ist, an die Grundplatte (66) zu koppeln.

5. Pumpenzelle (25) nach einem der Ansprüche 1 bis 4, wobei der Diffusor (27) stromabwärts aufeinanderfolgend aufweist:
einen Einlassabschnitt (92), der an einem stromabwärtigen Ende einen Querschnitt aufweist, der einen Austrittsquerschnitt der Pumpe (26) entspricht, und der die horizontal aus der Pumpe austretende Wasserströmung (20) mit einem Winkel von vorzugsweise 20°-45° nach oben gegenüber der Horizontalen umlenkt;
einen Querschnittsverformungsabschnitt (94), der eingerichtet ist, eine kontinuierliche, vorzugsweise eine entlang einer Hauptachse (H) konstante, Querschnittsvergrößerung und eine Umformung in eine rechteckige Form mit einer Breite vorzunehmen, die um ein Vielfaches größer als eine Höhe ist; und
einen Auslassabschnitt (96), der eingerichtet ist, die Wasserströmung (20) wieder in die Horizontale umzulenken.

6. Pumpenzelle (25) nach einem der Ansprüche 1 bis 5, wobei die Pumpe (26) nicht selbstsaugend ist und vorpumpenfrei betrieben wird.

7. Surfanlage (10), die aufweist:
eine Pumpenanordnung (24), die mindestens eine Pumpenzelle (25) gemäß einem der vorhergehenden Ansprüche umfasst; und
eine, vorzugsweise aufblasbare, Tragstruktur (22), die eingerichtet ist, oben auf einem Wasserreservoir (18) zu schwimmen, das durch Wasser innerhalb eines Beckens (12) definiert ist, wobei das Becken (12) aus einem Beckenboden (14) und einer Seitenwand (16) gebildet wird.

8. Surfanlage (10) nach Anspruch 7, die ferner eine Membrane (38) aufweist, die eine surfbare Fläche (40) definiert und die seitlich an die Tragstruktur (22) und frontal an das Gestell (28) gekoppelt ist.

9. Surfanlage nach Anspruch 7 oder 8, die ferner das Becken (12) umfasst.

10. Surfanlage nach einem der Ansprüche 7 bis 8, die modular aufgebaut ist und die eingerichtet ist, transportiert zu werden.

11. Verwendung einer Radialpumpe (26) als Pumpe (26) in einer Pumpenzelle (25) für eine Surfanlage zur Erzeugung einer schichtartigen Wasserströmung (20) für eine surfbare, stehende Welle, wobei die Pumpenzelle (25) einen Diffusor (27) aufweist, der an die Pumpe (26) gekoppelt ist und der eingerichtet ist, eine Querschnittsfläche der Wasserströmung (20) stromabwärts von der Pumpe (26) bis zu einer Austrittsöffnung (84) des Diffusors (27) zu vergrößern und in eine breite und flache Form umzuformen und wobei die Radialpumpe (26) in einer liegenden Ausrichtung verwendet wird, in welcher eine Eintrittsöffnung der Pumpe vertikal und eine Austrittsöffnung horizontal ausgerichtet ist.

12. Verwendung einer Pumpenzelle (25) nach einem der Ansprüche 1 bis 6 in einer Surfanlage (10) zur Erzeugung einer schichtartigen Wasserströmung (20) für eine surfbare, stehende Welle, wobei die Radialpumpe (26) in einer liegenden Ausrichtung verwendet wird, in welcher eine Eintrittsöffnung der Pumpe vertikal und eine Austrittsöffnung der Pumpe horizontal ausgerichtet ist.

## Claims

1. A pump cell (25) for a surfing facility (10), wherein the pump cell (25) is configured to generate a layer-like water flow (20) for a surfable standing wave, wherein the pump cell (25) comprises:
a pump (26) being a radial pump (26) and having an outlet opening;
a diffusor (27) coupled to the pump (26), and configured to enlarge a cross-sectional area of the water flow (20) downstream of the pump (26) as far as an outlet opening (84) of the diffusor (27) and to reshape same into a wide and flat shape; and
a pump frame (28) to which the pump (26) and the diffusor (27) are fasten-able,
wherein the pump (26) comprises a pump housing (64), wherein the pump housing (64), when the pump cell (25) is used in the surfing facility (10), has a vertically oriented inlet opening, wherein the outlet opening of the pump (26) is oriented horizontally.

2. The pump cell (25) of claim 1, wherein the outlet opening of the pump (26) is circular.

3. The pump cell (25) of claim 1 or 2, wherein the pump (26) further comprises a motor (60) being positioned outside a water reservoir, when the pump cell (25) is used in the surfing facility (10), and comprising a drive shaft which is oriented vertically.

4. The pump cell (25) of any of claims 1 to 3, wherein the pump frame (28) comprises:
a base plate (66);
a mounting plate (68), which is arranged, preferably via feet (70), spaced apart from the base plate for forming an intake area (30) of the pump (26), and is fixedly connected to the pump (26) and the base plate (66); and
a frame (71) configured to couple the diffusor (27) in a predetermined orientation, which is parallel to a desired flow direction, to the base plate (66).

5. The pump cell (25) of any of claims 1 to 4, wherein the diffusor (27) comprises, in a consecutive manner, downstream:
an inlet portion (92) comprising at a downstream end a cross section corresponding to an outlet cross section of the pump (26), and redirecting the water flow (20), which exits the pump horizontally, in an angle of preferably 20°-45° upward relative to the horizontal;
a cross-section deforming portion (94) configured to perform a continuous, preferably constant along a main axis (H), cross-section enlargement and reshaping into a rectangular shape having a width many times greater than a height; and
an outlet portion (96) configured to redirect the water flow (20) back to the horizontal.

6. The pump cell (25) of any of claims 1 to 5, wherein the pump (26) is not self-priming and is operated without a backing pump.

7. A surfing facility (10), comprising:
a, (24) including at least one pump cell (25) in accordance with one of the preceding claims; and
a supporting structure (22), preferably inflatable, configured to float on top of a water reservoir (18) defined by water within a basin (12), wherein the basin (12) is formed by a basin bottom (14) and a sidewall (16).

8. The surfing facility (10) of claim 7, further comprising a membrane (38) defining a surfable surface (40), and being coupled laterally to the supporting structure (22) and frontally to the frame (28).

9. The surfing facility of claim 7 or 8, further including the basin (12).

10. The surfing facility of any of claims 7 to 8 having a modular structure, and being configured to be transported.

11. A use of a radial pump (26) in a surfing facility (10) as a pump (26) in a pump cell (25) for generating a layer-like water flow (20) for a surfable standing wave, the pump cell (25) comprising a diffusor (27) coupled to the pump (26) and configured to enlarge a cross-sectional area of the water flow (20) downstream of the pump (26) as far as an outlet opening (84) of the diffusor (27) and to reshape same into a wide and flat shape; and wherein the radial pump (26) is used in a lying orientation, in which an inlet opening of the pump is oriented vertically and an outlet opening is oriented horizontally.

12. A use of a pump cell (25) according to any of claims 1 to 6 in a surfing facility (10) for generating a layer-like water flow (20) for a surfable standing wave, wherein the radial pump (26) is used in a lying orientation, in which an inlet opening of the pump is oriented vertically and an outlet opening is oriented horizontally.

## Revendications

1. Cellule de pompe (25) pour une installation de surf (10), la cellule de pompe (25) étant adaptée pour générer un courant d'eau de type stratifié (20) pour une vague stationnaire pouvant être surfée, la cellule de pompe (25) présentant :
une pompe (26) qui est une pompe radiale (26) et qui présente une ouverture de sortie ;
un diffuseur (27) couplé à la pompe (26) et adapté pour agrandir une surface de section transversale du courant d'eau (20) en aval de la pompe (26) jusqu'à une ouverture de sortie (84) du diffuseur (27) et la transformer en une forme large et plate ; et
un châssis de pompe (28) sur lequel la pompe (26) et le diffuseur (27) peuvent être fixés,
dans laquelle la pompe (26) présente un carter de pompe (64), le carter de pompe (64) présentant, lorsque la cellule de pompe (25) est utilisée dans l'installation de surf (10), une ouverture d'entrée orientée verticalement, l'ouverture de sortie de la pompe (26) étant orientée horizontalement.

2. Cellule de pompe (25) selon la revendication 1, dans laquelle l'ouverture de sortie de la pompe (26) est circulaire.

3. Cellule de pompe (25) selon la revendication 1 ou 2, dans laquelle la pompe (26) présente en outre un moteur (60) qui, lorsque la cellule de pompe (25) est utilisée dans l'installation de surf (10), est positionné à l'extérieur d'un réservoir d'eau et qui présente un arbre d'entraînement qui est orienté verticalement.

4. Cellule de pompe (25) selon l'une quelconque des revendications 1 à 3, dans laquelle le châssis de pompe (28) présente :
une plaque de base (66) ;
une plaque de montage (68) qui est agencée, de préférence par l'intermédiaire de pieds (70), à distance de la plaque de base, afin de former une zone d'aspiration (30) pour la pompe (26), et qui est reliée de manière fixe à la pompe (26) et à la plaque de base (66) ; et
un cadre (71) adapté pour coupler le diffuseur (27) à la plaque de base (66) dans une orientation établie au préalable qui est parallèle à une direction d'écoulement souhaitée.

5. Cellule de pompe (25) selon l'une quelconque des revendications 1 à 4, dans laquelle le diffuseur (27) présente successivement en aval :
une section d'entrée (92) qui présente, à une extrémité aval, une section transversale correspondant à une section transversale de sortie de la pompe (26) et qui dévie le courant d'eau (20) sortant horizontalement de la pompe vers le haut par rapport à l'horizontale, selon un angle de préférence de 20° à 45° ;
une section de déformation de section transversale (94) adaptée pour effectuer un agrandissement de section transversale continu, de préférence constant le long d'un axe principal (H), et une transformation en une forme rectangulaire ayant une largeur qui est plusieurs fois supérieure à une hauteur ; et
une section de sortie (96) adaptée pour dévier de nouveau le courant d'eau (20) vers l'horizontale.

6. Cellule de pompe (25) selon l'une quelconque des revendications 1 à 5, dans laquelle la pompe (26) est non auto-aspirante et fonctionne sans pré-pompe.

7. Installation de surf (10) présentant :
un agencement de pompe (24) comprenant au moins une cellule de pompe (25) selon l'une quelconque des revendications précédentes ; et
une structure de support (22), de préférence gonflable, adaptée pour flotter sur le dessus d'un réservoir d'eau (18) défini par de l'eau à l'intérieur d'un bassin (12), le bassin (12) étant formé par un fond de bassin (14) et une paroi latérale (16).

8. Installation de surf (10) selon la revendication 7, présentant en outre une membrane (38) qui définit une surface pouvant être surfée (40) et qui est couplée latéralement à la structure de support (22) et frontalement au châssis (28).

9. Installation de surf selon la revendication 7 ou 8, qui comprend en outre le bassin (12).

10. Installation de surf selon l'une quelconque des revendications 7 à 8, qui est construite sous forme modulaire et qui est adaptée pour être transportée.

11. Utilisation d'une pompe radiale (26) en tant que pompe (26) dans une cellule de pompe (25) pour une installation de surf pour générer un courant d'eau de type stratifié (20) pour une vague stationnaire pouvant être surfée, dans laquelle la cellule de pompe (25) présente un diffuseur (27) qui est couplé à la pompe (26) et qui est adapté pour agrandir une surface de section transversale du courant d'eau (20) en aval de la pompe (26) jusqu'à une ouverture de sortie (84) du diffuseur (27) et la transformer en une forme large et plate, et dans laquelle la pompe radiale (26) est utilisée dans une orientation couchée, dans laquelle une ouverture d'entrée de la pompe est orientée verticalement et une ouverture de sortie est orientée horizontalement.

12. Utilisation d'une cellule de pompe (25) selon l'une quelconque des revendications 1 à 6 dans une installation de surf (10) pour générer un courant d'eau de type stratifié (20) pour une vague stationnaire pouvant être surfée, dans laquelle la pompe radiale (26) est utilisée dans une orientation couchée dans laquelle une ouverture d'entrée de la pompe est orientée verticalement et une ouverture de sortie de la pompe est orientée horizontalement.
